# EUROPÄISCHE PATENTSCHRIFT

(11) **EP 0 561 163 B1**
(45) Veröffentlichungstag und Bekanntmachung des Hinweises auf die Patenterteilung: **28.05.1997**
(21) Anmeldenummer: 93102363.4
(22) Anmeldetag: 16.02.1993
(51) Int. Cl.: F41G 7/22

(54) **Bildaufnahmesystem**
Image pickup system
Système de prise de vues

(30) Priorität: 17.03.1992 DE 4208516
(43) Veröffentlichungstag der Anmeldung: 22.09.1993
(73) Patentinhaber: Daimler-Benz Aerospace Aktiengesellschaft, 81663 München (DE)
(72) Erfinder: Sardanowsky, Wladimir, W-8000 München 80 (DE)

(56) Entgegenhaltungen:
- EP-A- 0 028 966
- EP-A- 0 033 283
- EP-A- 0 233 080
- DE-A- 3 300 709
- US-A- 4 537 370
- US-A- 4 703 179

## Beschreibung

Die Erfindung bezieht sich auf ein bilderzeugendes Aufnahmesystem für einen um eine Hauptachse rotierenden Flugkörper, nach dem Oberbegriff des Patentanspruchs 1.

Es sind bilderzeugende Infrarot-Aufnahmesysteme für Flugkörper bekannt, die aus einer flugkörperfesten Aufnahmeoptik und einem ebenfalls mit dem Flugkörper fest verbundenen, optoelektrischen Detektormosaik bestehen, welches aus zweidimensional in der Bildebene der Aufnahmeoptik verteilten, zeilenweise abgetasteten Detektorelementen zusammengesetzt ist. Derartige Aufnahmesysteme erfordern für eine zufriedenstellende Bildauflösung eine sehr hohe Anzahl von Detektorelementen und sind dementsprechend kostspielig.

Ferner sind bilderzeugende Infrarot-Zielsuchsysteme bekannt (DE-A-30 07 893; DE-A-30 48 496), bei denen das Sehfeld der Aufnahmeoptik mechanisch, etwa mit Hilfe eines oszillierenden Umlenkspiegels oder eines gyroskopischen Antriebs, über die interessierende Sehszene verschwenkt und dadurch eine lineare oder zirkulare Bildabtastung mit einer einzigen, in der Bildebene der Aufnahmeoptik angeordneten Detektorreihe erreicht wird. Der mechanische Aufwand für eine exakte Steuerung der Bildbewegung und der Rechenaufwand für die Korrelation der einzelnen Bildsignale zu den entsprechenden Bildpunkten sind erheblich, vor allem wenn ein dertiges Zielsuchsystem an Bord eines rotierenden Flugkörpers mitgeführt und die lineare oder zirkulare Bildabtastung von der Drehbewegung des Flugkörpers überlagert wird.

Weiterhin ist aus der DE-A-33 00 709 eine Zielerfassungseinrichtung bekannt, bei der das Zielobjekt als singulärer Bildpunkt in der Bildebene der Aufnahmeoptik abgebildet und dort mit Hilfe einer oder mehrerer Detektorreihen abgetastet wird. Aus der Lage des Bildpunktes wird die Größe und Richtung der Zielablage ermittelt und bei Überschreiten eines vorgegebenen Ablagewertes ein Steuerkommando für eine ablageverringernde Flugbahnkorrektur erzeugt. Ein derartiges Suchkopfsystem zur Erfassung eines singulären Zielpunktes in einem flugkörperfesten Koordinatensystem ist nicht Gegenstand der Erfindung.

Aufgabe der Erfindung ist es, ein bilderzeugendes Aufnahmesystem der eingangs genannten Art so auszubilden, daß auf baulich und signaltechnisch einfache Weise eine raumstabile, zweidimensionale Vollbilderzeugung mit einer hohen Bildqualität erzielt wird.

Diese Aufgabe wird erfindungsgemäß durch das im Patentanspruch 1 gekennzeichnete Aufnahmesystem gelöst.

Aufgrund der besonderen, polaren Signalauswertung in Kombination mit einer flugkörperfesten, radialen, aus vergleichsweise wenigen Einzelelementen bestehenden Detektoranordnung wird erfindungsgemäß unter Ausnützung der Flugkörper-Eigenrotation eine mechanisch und signalverarbeitungsmäßig sehr einfache, zweidimensionale Bilderzeugung erreicht, bei der auf eine komplizierte Schwingspiegelabtastung und/oder rotationsstabile Suchkopfaufhängung verzichtet und die Abtastsignale problemlos und ohne aufwendige Koordiantentransformation zu einem nicht-rotierenden, qualitativ hochwertigen Vollbild mit hoher Bildpixelzahl in Echtzeit verarbeitet werden können. Das erfindungsgemäße Aufnahmesystem ist wegen seiner einfachen Bauweise und seiner hohen Bildqualität hervorragend für rotierende Flugkörper, aber natürlich auch für andere bewegte Trägersysteme, die eine kontinuierliche Rotation um eine Hauptachse ausführen, geeignet.

In weiterer Ausgestaltung der Erfindung sind gemäß den Ansprüchen 2 und 3 anstelle einer einzigen vorzugsweise mehrere, jeweils bezüglich der Flugkörperachse winkelig versetzt zueinander angeordnete Detektorreihen vorgesehen, wodurch sich auf sehr einfache Weise eine frequenzselektive Bildabtastung durch entsprechende Wahl der Frequenzempfindlichkeit der einzelnen Detektorreihen (Anspruch 2) und/oder eine gegenüber der Rotationsfrequenz des Flugkörpers erhöhte Bildabtastfrequenz (Anspruch 3) erzielen läßt.

Um das Sehfeld der Aufnahmeoptik verändern zu können, ist diese gemäß Anspruch 4 vorzugsweise bezüglich der Flugkörperachse schwenkbeweglich einstellbar, während die Detektoranordnung aus Gründen einer baulichen Vereinfachung zweckmäßigerweise gemäß Anspruch 5 starr mit dem Flugkörper verbunden und im Falle einer schwenkbaren Aufnahmeoptik nach Anspruch 6 jeweils kreisbogenförmig mit dem Kreismittelpunkt im Schwenkzentrum der Aufnahmeoptik ausgebildet ist.

Ist, wie gemäß Anspruch 7 bevorzugt, die Detektoranordnung zur Infrarot-Bildabtastung vorgesehen, so zeigt sich als weiterer Vorteil der Erfindung, daß der sonst für bilderzeugende Infrarot-Aufnahmesysteme mit großflächigen oder rotierenden Detektoranordnungen erforderliche, hohe Kühlaufwand in Fortfall gerät.

Um sowohl die Gesamtszene als auch interessierende Szenenausschnitte mit hoher Bildpixelzahl abbilden zu können, empfiehlt es sich schließlich gemäß Anspruch 8, eine Aufnahmeoptik mit kontinuierlich veränderlicher Brennweite vorzusehen.

Die Erfindung wird nunmehr anhand mehrerer Ausführungsbeispiele in Verbindung mit den Zeichnungen näher erläutert. Es zeigen in stark schematisierter Darstellung
- **Fig. 1**: einen Längsschnitt eines am Bugende eines Flugkörpers angeordneten Bildaufnahmesystems;
- **Fig. 2**: eine einzelne Detektorreihe des Bildaufnahmesystems gemäß Fig. 1 mit polarer Bildabtastung sowie einen Ausschnitt einer sich hieraus ergebenden Abbildung;
- **Fig. 3**: eine Anordnung mehrerer, im gleichen Frequenzbereich empfindlicher Detektorreihen zur Erhöhung der Bildabtastfrequenz;
- **Fig. 4**: eine der Fig. 3 entsprechende Darstellung einer sowohl zur Erhöhung der Bildabtastfrequenz als auch zur Bildabtastung in unterschiedlichen Freuqenzbereichen aus mehreren Detektorreihen bestehenden Detektoranordnung;
und
- **Fig. 5**: eine Modifikation des Bildaufnahmesystems gemäß Fig. 1 mit einer schwenkbeweglich einstellbaren Aufnahmeoptik.

Das Bildaufnahmesystem gemäß Fig. 1, welches am vorderen Ende eines um seine Längsachse A-A rotierenden Flugkörpers 2 im Schutze einer Infrarot-Kuppel 4 angeordnet ist, enthält als Hauptbestandteile eine mit ihrer optischen Achse zur Flugkörperachse koaxiale, aus flugkörperfesten Einzelelementen bestehende Infrarot-Aufnahmeoptik 6, die nach Art eines mehrlinsigen Zoomobjektivs eine veränderliche Brennweite besitzt, sowie eine in der Bildeebene der Aufnahmeoptik 6 ebenfalls flugkörperfest angeordnete Infrarot-Detektoranordnung 8, die an eine Elektronik 10 zur Verarbeitung der von der Detektoranordnung 8 erzeugten, elektrischen Bildsignale angeschlossen ist und eine zentrale kyrostatische Kühlung 12 besitzt.

Gemäß Fig. 2 besteht die Detektoranordnung 8 aus einer einzigen, linearen Reihe 14 aus einzelnen Detektorelementen 16, die sich von der Flugkörperachse A radial nach außen bis zum Bildfeldrand der Aufnahmeoptik 6 erstreckt, also in ihrer Länge und Elementenanzahl etwa einer Halbzeile eines das Bildfeld flächig abdeckenden Detektormosaiks gleicher Bildauflösung entspricht. Da die Detektorreihe 14 bewegungsgleich zum Flugkörper 2 um die Flugkörperachse A (in Drehrichtung R) umläuft, entsteht eine rotative Bildbewegung des raumfesten Szenenbildes relativ zur Detektorreihe 14 mit einer polaren Bildabtastung derart, daß das Szenenbild von den einzelnen Detektorelementen 16 auf zueinander konzentrischen Kreisen abgetastet wird. Aus dem von den Detektorelementen 16 erzeugten Bildsignalen lassen sich auf der Basis einer Polarkoordinatendarstellung auf signalverarbeitungstechnisch sehr einfache Weise die zugeordneten Bildpunkte nach Maßgabe des Radialabstandes des jeweiligen Detektorelements 16 von der Flugkörperachse A und der Drehlage des Flugkörpers 2 und damit der Detektorreihe 14 im Ablesezeitpunkt ermitteln. Auf diese Weise wird eine von der Flugkörperrotation unbeeinflußte - in Fig. 2 ausschnittweise dargestellte - Bildwiedergabe der interessierenden Sehszene, etwa in visueller Form auf einem Bildschirm oder durch Datenübermittlung an ein automatisches Bildüberwachungsgerät, erreicht.

Während bei Anordnung einer einzelnen Detektorreihe 14 das Bildfeld der Aufnahmeoptik 6 bei jedem Umlauf des Flugkörpers 2 je einmal abgetastet wird, ist es ohne weiteres auch möglich, die Bildabtastrate gegenüber der Rotationsfrequenz zu vervielfachen, etwa gemäß Fig. 3 dadurch zu verdreifachen, daß anstelle einer einzigen drei radial zur Flugkörperachse A mit gleichförmigem Winkelabstand verlaufende Detektorreihen 14 A, B und C vorgesehen sind. Wahlweise oder gemäß Fig. 4 zusätzlich kann die Bildabtastung auch in unterschiedlichen Frequenzbereichen erfolgen, wobei für jeden Frequenzbereich eine oder - bei einer gegenüber der Rotationsfrequenz erhöhten Bildabtastrate gemäß Fig. 4 - mehrere Detektorreihen 14, nämlich die Detektorreihen 14.1 A ... C für einen ersten und die Detektorreihen 14.2 A ... C für einen zweiten Frequenzbereich vorgesehen sind.

Gemäß der in Fig. 5 gezeigten Modifikation ist die Aufnahmeoptik 6 an einem flugkörperfesten Träger 18 um eine auf der Flugkörperachse A liegende Schwenkachse 20 winkelbeweglich einstellbar angeordnet, während die Detektorreihe(n) weiterhin starr mit dem Flugkörper verbunden, aber konzentrisch zur Schwenkachse 20 kreisbogenförmig ausgebildet und in Schwenkrichtung S der Aufnahmeoptik 6 soweit verlängert sind, daß sie in jeder Einstellage der Aufnahmeoptik 6 bis zum äußeren Bildfeldrand reichen. Durch eine Schwenklagenverstellung der Aufnahmeoptik 6 kann die abgetastete Sehszene verändert oder ein einmal anvisiertes Zielgebiet weiter im Sehfeld der Aufnahmeoptik 6 gehalten werden, selbst wenn sich die Flugrichtung und/oder die räumliche Ausrichtung der Flugkörperachse A während des Fluges verändert.

Das erfindungsgemäße Bildaufnahmesystem ist nicht unbedingt an rotierende Flugkörper gebunden, sondern gleichermaßen auch für andere, kontinuierlich um eine Hauptachse rotierende Trägersysteme, z.B. Torpedos, verwendbar.

## Patentansprüche

1. Bilderzeugendes Aufnahmesystem für einen um eine Hauptachse rotierenden Flugkörper, mit einer Aufnahmeoptik, einer in der Bildebene der Aufnahmeoptik liegenden Detektoranordnung, bestehend aus einer oder mehreren, sich zur Flugkörper-Hauptachse hin erstreckenden Detektorreihen, sowie mit einer die elektrischen Abtastsignale der Detektoranordnung zur Bilderzeugung auswertenden Signalverarbeitung,
**dadurch gekennzeichnet, daß**
die Detektoranordnung (8) und die Aufnahmeoptik (6) mit ihrer optischen Achse bewegungsgleich mit dem Flugkörper (2) um die Flugkörper-Hauptachse (A) rotierend angeordnet sind und eine polare, die elektrischen Abtastsignale der Detektoranordnung für eine nichtrotierende, zweidimensionale Bilderzeugung auswertende Signalverarbeitung (10) mit dem Abstand des jeweils abgetasteten Detektorelements (16) von der Flugkörperachse (A) als Radiusvektor und dem jeweiligen Drehwinkel des Flugkörpers (2) als Polarwinkel vorgesehen ist.

2. Aufnahmesystem nach Anspruch 1,
**dadurch gekennzeichnet, daß**
zur frequenzselektiven Bildabtastung mehrere, jeweils auf unterschiedliche Frequenzbereiche ansprechende, bezüglich der Flugkörperachse (A) winkelig versetzt zueinander angeordnete Detektorreihen (14.1, 14.2) vorgesehen sind.

3. Aufnahmesystem nach Anspruch 1 oder 2,
**dadurch gekennzeichnet, daß**
zur Erzielung einer gegenüber der Rotationsfrequenz erhöhten Bildabtastrate mehrere, auf den gleichen Frequenzbereich ansprechende, bezüglich der Flugkörperachse (A) winkelig versetzt zueinander angeordnete Detektorreihen (14A, 14B, 14C) vorgesehen sind.

4. Aufnahmesystem nach einem der vorhergehenden Ansprüche,
**dadurch gekennzeichnet, daß**
die Aufnahmeoptik (6) bezüglich der Flugkörperachse (A) schwenkbeweglich einstellbar ist.

5. Aufnahmesystem nach einem der vorhergehenden Ansprüche,
**dadurch gekennzeichnet, daß**
die Detektoranordnung (8) starr am Flugkörper (2) befestigt ist.

6. Aufnahmesystem nach den Ansprüchen 4 und 5,
**dadurch gekennzeichnet, daß**
die Detektoranordnung (8) eine oder mehrere, jeweils kreisbogenförmig mit dem Krümmungsmittelpunkt im Schwenkzentrum (20) der Aufnahmeoptik (6) ausgebildete Detektorreihen (14) enthält.

7. Aufnahmesystem nach einem der vorhergehenden Ansprüche,
**dadurch gekennzeichnet, daß**
als Detektorreihen (14) Infrarotdetektoren vorgesehen sind.

8. Aufnahmesystem nach einem der vorhergehenden Ansprüche,
**dadurch gekennzeichnet, daß**
die Aufnahmeoptik (6) eine kontinuierlich veränderliche Brennweite aufweist.

## Claims

1. Image-generating pickup system for a missile rotating about a principal axis of revolution, featuring an optical pickup unit, a detector array located in the focal plane of the optical pickup unit and consisting of one or more rows of detectors extending in the direction of the missile's principal axis, and a signal processing facility which evaluates the electric scanning signals from the detector arrangement for generation of the image,
**characterised in that**
the detector array (8) and the optical pickup unit (6) are arranged with their optical axis kinetically coincident with the missile (2) and so as to rotate about the missile's principal axis (A), and a polar signal processing facility (10) which evaluates the electric scanning signals from the detector array for non-revolving, two-dimensional image generation is provided, with the distance of the respective scanned detector element (16) from the missile axis (A) as the focal distance and the respective angle of rotation of the missile (2) as the angle of polarisation.

2. Pickup system according to claim 1,
**characterised in that**
for frequency-selective image scanning a plurality of rows of detectors (14.1, 14.2) are provided, in each case responding to different frequency ranges and angularly offset from one another with respect to the missile axis (A).

3. Pickup system according to claim 1 or 2,
**characterised in that**
in order to achieve an enhanced image scanning rate relative to the frequency of rotation, a plurality of rows of detectors (14A, 14B, 14C) responding to the same frequency range are provided, and these are angularly offset from one another with respect to the missile axis (A).

4. Pickup system according to any of the preceding claims,
**characterised in that**
the recording lens (6) is adapted to be adjusted by swivelling it relative to the missile axis (A).

5. Pickup system according to any of the preceding claims,
**characterised in that**
the detector array (8) is rigidly affixed to the missile (2).

6. Pickup system according to claims 4 and 5,
**characterised in that**
the detector array (8) comprises one or more rows of detectors (14), each of which is shaped like an arc of a circle with the centre of curvature at the centre of swivel (20) of the optical pickup unit (6).

7. Pickup system according to any of the preceding claims,
**characterised in that**
the rows of detectors (14) provided are infra-red detectors.

8. Pickup system according to any of the preceding claims,
**characterised in that**
the optical pickup system (6) has a continuously variable focal length.

## Revendications

1. Dispositif de prise de vues pour un engin volant tournant autour d'un axe principal, comprenant une optique de prise de vues, un agencement de détecteurs disposé dans le plan image de l'optique de prise de vues et composé d'une ou de plusieurs rangées de détecteurs s'étendant vers l'axe principal de l'engin volant, ainsi qu'un système de traitement de signaux exploitant des signaux de détection électriques de l'agencement de détecteurs en vue de la production d'images, caractérisé par le fait que l'agencement de détecteurs (8) et l'optique de prise de vues (6) sont disposés de manière à tourner avec l'engin volant (2), leur axe optique coïncidant avec l'axe principal (A) de l'engin volant, et qu'il est prévu un système de traitement de signaux (10) polaire, exploitant les signaux électriques d'exploration de l'agencement de détecteurs en vue d'une production d'images bidimensionnelles non rotatives, en utilisant la distance de l'élément détecteur (16) respectivement exploré par rapport à l'axe (A) de l'engin volant en tant que rayon vecteur et l'angle de rotation respectif de l'engin volant (2) en tant qu'amplitude.

2. Dispositif de prise de vues suivant la revendication 1, caractérisé par le fait qu'en vue d'une exploration d'images sélective en fréquences, il comprend plusieurs rangées de détecteurs (14.1, 14.2) répondant respectivement à des gammes de fréquences différentes et mutuellement décalées angulairement par rapport à l'axe (A) de l'engin volant.

3. Dispositif de prise de vues suivant la revendication 1 ou 2, caractérisé par le fait qu'en vue de l'obtention d'une fréquence d'exploration d'images accrue par rapport à la fréquence de rotation, il comprend plusieurs rangées de détecteurs (14A, 14B, 14C) répondant à la même gamme de fréquences et mutuellement décalées angulairement par rapport à l'axe (A) de l'engin volant.

4. Dispositif de prise de vues suivant l'une des revendications précédentes, caractérisé par le fait que l'optique de réception (6) est réglable par pivotement par rapport à l'axe (A) de l'engin volant.

5. Dispositif de prise de vues suivant l'une des revendications précédentes, caractérisé par le fait que l'agencement de détecteurs (8) est fixé rigidement à l'engin volant (2).

6. Dispositif de prise de vues suivant les revendications 4 et 5, caractérisé par le fait que l'agencement de détecteurs (8) contient une ou plusieurs rangées de détecteurs (14) respectivement en arc de cercle, ayant leur centre de courbure sur l'axe de pivotement (20) de l'optique de prise de vues (6).

7. Dispositif de prise de vues suivant l'une des revendications précédentes, caractérisé par le fait que les rangées de détecteurs (14) comprennent des détecteurs infrarouges.

8. Dispositif de prise de vues suivant l'une des revendications précécentes, caractérisé par le fait que l'optique de prise de vues (6) présente une distance focale variable de façon continue.
